# EUROPÄISCHE PATENTANMELDUNG

(11) **EP 1 008 372 A1**
(43) Veröffentlichungstag der Anmeldung: **14.06.2000**
(21) Anmeldenummer: 98202013.3
(22) Anmeldetag: 15.06.1998
(51) Int. Cl.: A63C 1/30, A63C 17/22

(54) **Eislaufschuhe mit gelagerten Rädern**

(71) Anmelder: Kucera, Hans, 2273 Hohenau (AT)
(72) Erfinder: Kucera, Hans, 2273 Hohenau (AT)

(57) **Zusammenfassung**

Neuartige Ausführung von Eislaufschuhen wobei anstatt der Stahlkufen kugelgelagerte Stahlräder (Räderanzahl 4 - 5) mit scharfen Kanten in hintereinanderfolgender Anordnung verwendet werden.

Figurenübersicht:

1 Stahlrad
2 Kugellager
3 Hülse
4 Zwischenstück
5 Schraube

## Beschreibung

Diese Erfindung ist im Sport- und Freizeitbereich einzugliedern. Durch die Verwendung von kugelgelagerten Stahlrädern anstatt Stahlkufen ist eine neue Form des Eislaufens (eine Kombination von rollen und gleiten) möglich. Die Erfindung besteht darin daß bei Eislaufschuhen anstatt der Stahlkufen kugelgelagerte Stahlräder (Räderanzahl 4 - 5)mit scharfen Kanten in hintereinanderfolgender Anordnung verwendet werden. Eine Neugestaltung des Schuhwerkes ist nicht notwendig da eine Umrüstung der Rädersätze der sich im Handel befindlichen Inline-Skater" möglich ist.

### Figurenübersicht:

1 Stahlrad
2 Kugellager
3 Hülse
4 Zwischenstück
5 Schraube

## Patentansprüche

1. Stahlräder (kugelgelagert) mit scharfen Kanten in hintereinanderfolgender Anordnung (Räderanzahl 4-5), dadurch gekennzeichnet, daß bei Eislaufschuhen anstatt der Stahlkufen gelagerte Räder (vorzugsweise aus Stahl) mit scharfen Kanten in hintereinanderfolgender Anordnung verwendet werden.
